# EUROPÄISCHE PATENTSCHRIFT

(11) **EP 3 027 330 B1**
(45) Veröffentlichungstag und Bekanntmachung des Hinweises auf die Patenterteilung: **26.09.2018**
(21) Anmeldenummer: 14744846.8
(22) Anmeldetag: 29.07.2014
(51) Int. Cl.: B21B 1/46

(54) **GIESSWALZANLAGE ZUM HERSTELLEN VON METALLBAENDERN**
CONTINUOUS CASTING AND ROLLING INSTALLATION FOR PRODUCING METAL STRIPS
INSTALLATION DE LAMINAGE DE COULÉE CONTINUE DE BANDES MÉTALLIQUES

(30) Priorität: 30.07.2013 DE 102013214939
(43) Veröffentlichungstag der Anmeldung: 08.06.2016
(73) Patentinhaber: SMS group GmbH, 40237 Düsseldorf (DE)
(72) Erfinder: BAUSCH, Jörg, 40627 Düsseldorf (DE); JEPSEN, Olaf Norman, 57072 Siegen (DE); KLEINSCHMIDT, Guido, 47447 Moers (DE); REIFFERSCHEID, Markus, 41352 Korschenbroich (DE); ROSENTHAL, Dieter, 57572 Niederfischbach (DE)
(74) Vertreter: Klüppel, Walter
(86) Internationale Anmeldenummer: PCT/EP2014/066319
(87) Internationale Veröffentlichungsnummer: WO 2015/014865

(56) Entgegenhaltungen:
- EP-A1- 0 535 368
- EP-A1- 2 441 540
- WO-A1-2007/039483
- WO-A1-2008/113848
- WO-A2-2007/045988
- DE-A1- 19 639 302
- US-A- 5 803 155

## Beschreibung

Die Erfindung betrifft eine Gießwalzanlage zum Herstellen von Metallbändern gemäß dem Oberbegriff des Patentanspruchs 1. Konkret betrifft die Erfindung kleine Gießwalzanlagen, sogenannte Micro-Mill-Anlagen zur Herstellung von Flachstahl mit einer Jahresproduktion zwischen 350.000 und 700.000 t Kohlenstoffstahl. Das erfindungsgemäße Anlagenkonzept zeichnet sich durch geringe Investitions- und Produktionskosten, eine schnelle Projektrealisierung mit guter und kurzfristiger Rentabilität des investierten Kapitals und durch ein kompaktes Anlagenlayout aus. Die erfindungsgemäße Anlage eignet sich besonders für Stahlerzeuger in Regionen, wo bisher keine Flachstahlerzeugung stattfand und wo eine Spezialisierung auf regionale Anforderungen erfolgen soll.

Gießwalzanlagen sind im Stand der Technik grundsätzlich bekannt, so z. B. aus der EP 2 441 540 A1, der DE 196 39 302 A1, der WO 2007/039483, der DE 41 35 214 A1 und der EP 0 535 368 A1.

Die deutsche Offenlegungsschrift DE 41 35 214 A1 offenbart eine Gießwalzanlage mit einer Kokille mit vertikalem Ausgang zum Erzeugen eines Gießstrangs und mit einer Strangführung zum Umlenken des Gießstrangs aus der Vertikalen in die Horizontale. Die Strangführung umfasst einen der Kokille in Gießrichtung nachfolgenden Vertikalteil und einen sich an den Vertikalteil anschließenden Umlenkteil. Der Vertikalteil umfasst seinerseits einen der Kokille nachfolgenden ersten Parallelabschnitt, einen dem Parallelabschnitt in Gießrichtung nachfolgenden Reduktionsabschnitt und einen dem Reduktionsabschnitt in Gießrichtung nachfolgenden zweiten Parallelabschnitt, in welchem die Durcherstarrung des Gießstrangs erfolgt. Der Strangführung nachgeordnet ist eine Zerteileinrichtung zum Teilen des Gießstrangs in Metallbänder vorbestimmter Länge, ein Tunnelofen, ein Steckelwalzwerk zum weiteren Dickenreduzieren der Metallbänder, eine Kühlstrecke sowie eine Haspeleinrichtung zum Aufwickeln des gewalzten Metallbandes zu einem Bund. Die Strangführung besteht aus einer Mehrzahl hintereinander geschalteter einzelner Rollenpaare, wobei diese Rollenpaare bzw. die einzelnen Rollen der Rollenpaare jeweils individuell angestellt werden.
Die EP 0 535 368 A1 offenbart eine Gießwalzanlage zum Herstellen von Metallbändern, aufweisend: eine Kokille mit vertikalem Ausgang zum Erzeugen eines Gießstrangs und mindestens eine Strangführung zum Umlenken des Gießstrangs aus der Vertikalen in die Horizontale, wobei die Strangführung einen der Kokille in Gießrichtung nachfolgenden Vertikalteil und einen Umlenkteil aufweist. Der Vertikalteil weist einen der Kokille nachfolgenden ersten Parallelabschnitt, einen dem Parallelabschnitt in Gießrichtung nachfolgenden Reduktionsabschnitt und einen dem Reduktionsabschnitt in Gießrichtung nachfolgenden zweiten Parallelabschnitt, in welchem die Durcherstarrung des Gießstrangs erfolgt, auf (Fig. 4). Eine Zerteileinrichtung zum Zerteilen des Gießstrangs in Metallbänder vorbestimmter Länge, einen Tunnelofen, ein Steckelwalzwerk, eine Kühlstrecke und eine Haspeleinrichtung zum Aufwickeln des gewalzten Metallbandes zu einem Bund sind der Strangführung nachgeschaltet.

Der Oberbegriff von Anspruch 1 basiert auf der EP 0 535 368 A1. Der Erfindung liegt die Aufgabe zugrunde, eine bekannte Gießwalzanlage zum Herstellen von Metallbändern dahingehend weiterzubilden, dass sie insbesondere in ihrer Höhe kompakter gebaut werden kann und dass sie darüber hinaus preiswerter herzustellen und einfacher zu bedienen ist.
Diese Aufgabe wird durch den Gegenstand des Patentanspruchs 1 gelöst. Demnach ist die erfindungsgemäße Gießwalzanlage dadurch gekennzeichnet, dass die gestützte Länge der Gießwalzanlage, welche sich von dem Gießspiegel in der Kokille bis zur letzten Rolle des Vertikalteils der Strangführung erstreckt, 2 bis 5 m beträgt und dass der Vertikalteil der Strangführung aus maximal zwei, vorzugsweise nur einem einzigen Segment mit einer Festseite und einer Losseite gebildet ist.

Die gestützte Länge bemisst sich in Gießrichtung vom Gießspiegel in der Kokille bis zum Ende des zweiten Parallelteils, nicht jedoch bis zum Ende des Vertikalteils, das heißt, nicht bis zu dem Biegetreiber.
Aufgrund der beanspruchten kurzen gestützten Länge baut die Gießwalzanlage auch in ihrer Höhe nur kurz im Vergleich mit anderen im Stand der Technik bekannten Gießwalzanlagen. Die Ausbildung des Vertikalteils der Strangführung in Segmentbauweise mit vorzugsweise nur einem einzigen Segment mit einer durchgehenden einteiligen Festseite und einer mehrteiligen Losseite bietet den Vorteil, dass die Anzahl der Aktuatoren, d. h. die Anzahl der für die Rollen notwendigen Anstell kleiner ist als bei einer Ausbildung der Strangführung mit einer Vielzahl einzeln ansteuerbarer Rollen. Die mehrteilig gestaltete Losseite ist deshalb erforderlich, um den ersten Parallelabschnitt, den nachfolgenden Reduktionsabschnitt sowie den zweiten Parallelabschnitt mit ihren jeweiligen Rollen individuell anstellen zu können.

Der Durchmesser aller Strangführungsrollen ist kleiner als 140 mm. Diese Rollengröße ist ausreichend, insbesondere wenn innerhalb des Reduktionsabschnitts nicht nur mit einem, sondern mit einer Mehrzahl von Rollenpaaren reduziert wird. Die gesamte Bauhöhe H2 der Gießwalzanlage beträgt weniger als 7,5 m.
Gemäß einem ersten Ausführungsbeispiel hat der erste Parallelabschnitt eine gestützte Länge kleiner als 500 mm und umfasst ein bis drei Rollenpaare, die in Gießrichtung hintereinander angeordnet sind oder ist er in Form eines Gitters ausgebildet zum zunächst biegungsfreien Führen des Gießstrangs.
Der Reduktionsabschnitt umfasst vorteilhafterweise drei bis acht Rollenpaare, welche in Gießrichtung über eine Länge von weniger als 1,5 m hintereinander angeordnet sind und eine Liquid-Core-Reduction LCR-Reduktionsstrecke bilden.
Der zweite Parallelabschnitt weist vorzugsweise eine Länge von weniger als 1,5 m auf.

Die beiden zuletzt angesprochenen Merkmale, das heißt die Anzahl der Rollenpaare in dem Reduktionsabschnitt sowie die Länge des zweiten Parallelabschnitts dienen vorteilhafterweise dazu, die Höhe der Gießwalzanlage zu begrenzen.

Das in Gießrichtung letzte Rollenpaar des zweiten Parallelteils der Strangführung ist vorteilhafterweise auf eine Größe des Walzspaltes von 20 bis 40 mm einstellbar.

Die Schmalseiten der Kokille führen zu einer Gießdicke ex Kokille von 40 bis 60 mm.

Der Beschreibung sind 2 Figuren beigefügt, wobei
- Figur 1: die erfindungsgemäße Gießwalzanlage; und
- Figur 2: eine Detailansicht der Strangführung der erfindungsgemäßen Gießwalzanlage
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt die erfindungsgemäße Gießwalzanlage in einer Gesamtansicht. Demnach umfasst die Gießwalzanlage 100 in Gießrichtung R gesehen die folgenden Komponenten: Eine Gießbühne 105, eine Kokille 110, eine Strangführung 120, eine Zerteileinrichtung 130, einen Tunnelofen 140, ein Steckelwalzwerk 160, eine Kühlstrecke 170 sowie eine Haspeleinrichtung 180. Darüber hinaus kann zwischen dem Tunnelofen und dem Steckelwalzwerk optional noch eine induktive Heizung 150 angeordnet sein. Die einzelnen Komponenten werden nachfolgend genauer beschrieben.

Die Gießbühne 105 umfasst einen Drehturm oder einen Pfannenwagen zum Handhaben von Pfannen. Ein Verteiler dient zum Sequenzgießen, wobei die Gießwalzanlage und insbesondere die Strangführung für Einstrang-Betrieb ausgebildet sind. Der Gießbetrieb ermöglicht ein verdecktes Gießen mit keramischen Bauelementen zwischen Pfanne und Verteiler (Schattenrohr) bzw. zwischen Verteiler und Kokille (Tauchrohr). Der Verteiler wird typischerweise mit Abdeckpulver abgedeckt, während die Kokille mit Gießpulver abgedeckt wird.

Bei der Kokille 110 handelt es sich typischerweise um eine Compact-Strip-Production CSP-Kokille. Sie kann aus vier einzelnen Seitenwänden, typischerweise zwei Breitseiten und zwei Schmalseiten, bestehen oder als Rahmenkokille ausgebildet sein. Bei Ausbildung mit Schmalseiten ist vorteilhafterweise eine Schmalseitenverstelleinrichtung vorgesehen zur Einstellung des Gießformates vor und während des Gießbetriebs; vorzugsweise erfolgt die Einstellung online. Die Kokille ist mit einer integrierten Füllstandsmessung ausgerüstet, welche beispielsweise radiometrisch oder auf Basis einer Wirbelstrommessung arbeitet.

Die Kokille kann als Trichterkokille mit einer Bombierung von 20 bis 60 mm am oberen Kokillenkopf ausgebildet sein. Der Ausgang kann parallel ausgebildet sein oder auch eine Restbombierung von kleiner 10 mm aufweisen. Die Kokillenplatte, d. h. die Seitenwände der Kokille sind aus Kupfer oder einer Kupferlegierung gefertigt mit oder ohne voll- oder teilflächiger verschleißmindernder Beschichtung. Die Kokille ist vorzugsweise mit einem Oszillationsantrieb ausgerüstet für bis zu 660 Oszillationshübe pro Minute und für Amplituden von bis zu +/- 5 mm. Die Kokille ist typischerweise wassergekühlt mit Wassermengen von 1.000 bis 4.000 Litern pro Minute je Meter Gießbreite. Die Länge bzw. Höhe der Trichterkokille beträgt 0,9 bis 1,3 m. Die Auslassdicke beträgt 40 bis 60 mm. Die Gießgeschwindigkeit liegt zwischen 2,5 und 7,5 m/min.

Die der Kokille 110 in Gießrichtung nachfolgende Strangführung 120 umfasst einen Vertikalteil 125 und einen sich daran in Gießrichtung R anschließenden Umlenkteil 128. Beide Teile werden nachfolgend unter Bezugnahme auf Figur 2 näher beschrieben.

Der Vertikalteil 125 umfasst einen der Kokille nachfolgenden ersten Parallelabschnitt 125-1, einen dem Parallelabschnitt in Gießrichtung nachfolgenden Reduktionsabschnitt 125-2 und einen dem Reduktionsabschnitt in Gießrichtung nachfolgenden zweiten Parallelabschnitt 125-3, in welchem die Durcherstarrung des Gießstrangs erfolgt.

Der erste Parallelteil 125-1 umfasst maximal drei Rollenpaare, welche unterhalb der Kokille und bezüglich der Gießrichtung in Flucht zum Ausgang der Kokille angeordnet sind. Alternativ kann er als Führungsgitter ausgebildet sein. Unabhängig von seiner Ausbildung beträgt seine Länge in Gießrichtung maximal 500 mm.

Der Reduktionsabschnitt 125-2 umfasst drei bis acht Rollenpaare und erstreckt sich über eine Länge von weniger als 1,5 m, vorzugsweise weniger als 1 m. Innerhalb des Reduktionsabschnittes wird der Gießstrang gemäß dem Liquid-Core-Reduction LCR-Verfahren in seiner Dicke zwischen 33 % und 66 % reduziert. Beispielhaft erfolgt dort eine Dickenreduktion ausgehend von 40 bis 60 mm auf 20 bis 40 mm. Typisch für das erfindungsgemäße Anlagenkonzept ist demnach eine kurze Strangführung, insbesondere ein kurzer Reduktionsteil, bei gleichzeitig großer Reduktion bzw. Dickenabnahme in dem konisch angestellten Reduktionsabschnitt 125-2; $Reduktionsraten > 13 \frac{mm}{m}$ sind einstellbar.

An den Reduktionsabschnitt 125-2 schließt sich in Gießrichtung der besagte zweite Parallelabschnitt 125-3 an mit einer Länge von weniger als 1,5 m, vorzugsweise weniger als 1,0 m. Der zweite Parallelabschnitt umfasst vier bis zehn Rollenpaare. In der Praxis kann der zweite Parallelabschnitt auch leicht konisch angestellt sein, um dem thermischen Taper, d. h. dem Schrumpf des Materials aufgrund der Abkühlung, Rechnung zu tragen.

Der vertikale Strangführungsbereich 125 ist vorzugsweise aus nur einem Segment mit einer Festseite und einer Losseite gebildet. Die Festseite, links vom Gießstrang 210 in Figur 2, des Segmentes ist einteilig ausgebildet, während die Losseite, rechts vom Gießstrang 210 in Figur 2, beispielhaft dreigeteilt ist. Dies bedeutet, es sind individuell anstellbare Segmentrahmen vorgesehen für den ersten Parallelteil 125-1, für den Reduktionsabschnitt 125-2 und für den zweiten Parallelabschnitt 125-3. Die Anstellung der Rollenpaare bzw. der Rahmen der Segmente erfolgt, wie üblich, über positionsgeregelte Hydraulikzylinder mit Kraftüberwachung. Innerhalb des Segmentbereiches kann auf einen Rollenantrieb verzichtet werden. Bei den Strangführungsrollen handelt es sich um mindestens einfach geteilte Rollen mit Durchmessern von weniger als 180 mm, vorzugsweise in Achsrollenausführung mit Innenkühlung. Die Sekundärkühlung im Bereich des Vertikalteils erfolgt über Einstoff- oder Zweistoffdüsen mit spezifischen Wasserbeaufschlagungsdichten von 0,5 bis 4 l/kg Kühlmedium, z. B. Liter Wasser pro Kilogramm Stahl. Die Regelung der Sekundärkühlung erfolgt über Spritzpläne oder bevorzugt über ein Prozessmodell.

Wie in Figur 2 dargestellt, umfasst der Strangantrieb am Ende des Vertikalteils 125 einen Biegetreiber 190, welcher in Form von ein oder maximal zwei Rollenpaaren ausgebildet ist, bei denen jeweils beide Rollen angetrieben sind. Der Abstand zwischen dem Ende des zweiten Parallelteils 125-3, in Gießrichtung gesehen, und dem Biegetreiber 190, insbesondere den Drehachsen von dessen Rollenpaar, beträgt weniger als 1 m. Darüber hinaus umfasst der Strangantrieb einen Richttreiber 195 mit bis zu 4 angetriebene Rollen im Richtbereich, d. h. am Ende des Umlenkbereiches 128. Bei dem Biege- und Richttreiber handelt es sich um einzeln ansteuerbare Rollenpaare, bevorzugt mit Positions- und Kraftüberwachung. Biege- und Führungsrollen im Umlenkteil 128 sorgen für eine ausreichende Führung des Metallbandes zwischen dem Biegetreiber 190 und dem Richttreiber 195 am Ende des Umlenkteils.

Die gesamte Bauhöhe H2 der Anlage, die sich vom Gießspiegel bis zum Strang nach dessen Umlenkung in die Horizontale bemisst, liegt zwischen 5 und 7,5 m.

Wie gesagt, schließt sich nach dem Umlenkteil 128 eine Zerteileinrichtung 130 und ein Tunnelofen an, zur Entkopplung des bis dahin stattgefundenen Gießprozesses von dem nachfolgend stattfindenden Walzprozess. Optional ist hinter dem Tunnelofen 140 die besagte induktive Heizung 150 angeordnet, um die Bramme bzw. das Metallband aufzuheizen und/oder die Temperatur des Metallbandes über seiner Länge zu vergleichmäßigen.

In dem Steckelwalzwerk 160 mit zwei Wickelöfen 162, 164 wird das Metallband in beispielsweise drei, fünf oder sieben Stichen auf eine vorgegebene Enddicke gewalzt. Hinter dem Steckelwalzwerk folgen die besagte Kühlstrecke 170 und der Haspel 180.

### Bezugszeichenliste

- 100: Gießwalzanlage
- 105: Gießbühne
- 110: Kokille
- 120: Strangführung
- 123: Rollenpaar
- 125: Vertikalteil
- 125-1: erster Parallelabschnitt
- 125-2: Reduktionsabschnitt
- 125-3: zweiter Parallelabschnitt
- 128: Umlenkteil
- 130: Zerteileinrichtung
- 140: Tunnelofen
- 150: induktive Heizung
- 160: Steckelwalzwerk
- 162: Wickelofen (Steckel)
- 164: Wickelofen (Steckel)
- 170: Kühlstrecke
- 180: Haspeleinrichtung
- 190: Biegetreiber
- 195: Richttreiber
- 210: Gießstrang
- 220: Metallbänder
- 250: Bund

- R: Gießrichtung
- H1: gestützte Länge/Höhe
- H2: Bauhöhe
- D: Durchmesser

## Patentansprüche

1. Gießwalzanlage (100) zum Herstellen von Metallbändern (220), aufweisend:
eine Kokille (110) mit vertikalem Ausgang zum Erzeugen eines Gießstrangs (210),
mindestens eine Strangführung (120) zum Umlenken des Gießstrangs aus der Vertikalen in die Horizontale, wobei die Strangführung (120) einen der Kokille in Gießrichtung (R) nachfolgenden Vertikalteil (125) und einen Umlenkteil (128) aufweist, wobei der Vertikalteil einen der Kokille nachfolgenden ersten Parallelabschnitt (125-1), einen dem Parallelabschnitt in Gießrichtung nachfolgenden Reduktionsabschnitt (125-2) und einen dem Reduktionsabschnitt in Gießrichtung nachfolgenden zweiten Parallelabschnitt (125-3), in welchem die Durcherstarrung des Gießstrangs erfolgt, aufweist;
eine Zerteileinrichtung (130) zum Zerteilen des Gießstrangs (210) in Metallbänder (220) vorbestimmter Länge;
einen Tunnelofen (140);
ein Steckelwalzwerk (160);
eine Kühlstrecke (170); und
eine Haspeleinrichtung (180) zum Aufwickeln des gewalzten Metallbandes (220) zu einem Bund (250);
**dadurch gekennzeichnet,**
**dass** die gestützte Länge (H1) der Gießwalzanlage (100), welche sich von dem Gießspiegel in der Kokille bis zur letzten Rolle des zweiten Parallelteils (125-3) der Strangführung (120) erstreckt, 2 bis 5 m beträgt;
**dass** der Vertikalteil (125) der Strangführung aus maximal zwei Segmenten mit einer Festseite und einer Losseite gebildet ist;
**dass** der Durchmesser (D) aller Strangführungsrollen (122) in der Strangführung < 140 mm ist; und
**dass** die gesamte Bauhöhe (H2) der Gießwalzanlage (100) weniger als 7,5 m beträgt.

2. Gießwalzanlage (100) nach Anspruch 1,
**dadurch gekennzeichnet, dass**
der erste Parallelabschnitt (125-1) kleiner als 500 mm ist und 1 bis 3 Rollenpaare, die in Gießrichtung hintereinander angeordnet sind, oder ein Gitter umfasst zum zunächst biegungsfreien Führen des Gießstrangs (210).

3. Gießwalzanlage (100) nach einem der vorangegangenen Ansprüche,
**dadurch gekennzeichnet, dass**
der Reduktionsabschnitt (125-2) 3 bis 8 Rollenpaare umfasst, welche in Gießrichtung über eine Länge von weniger als 1,5 m hintereinander angeordnet sind und eine Liquid-Core-Reduction LCR-Reduktionsstrecke bilden.

4. Gießwalzanlage (100) nach einem der vorangegangenen Ansprüche,
**dadurch gekennzeichnet, dass**
der zweite Parallelabschnitt (125-3) eine Länge von weniger als 1,5 m aufweist.

5. Gießwalzanlage (100) nach einem der vorangegangenen Ansprüche,
**dadurch gekennzeichnet, dass**
der Spalt von zumindest dem in Gießrichtung letzten Rollenpaar (123) des zweiten Parallelteils (125-3) der Strangführung auf eine Gießdicke für den Gießstrang von 20 bis 40mm einstellbar ist.

6. Gießwalzanlage (100) nach einem der vorangegangenen Ansprüche,
**dadurch gekennzeichnet, dass** die Schmalseiten der Kokille (110) eine Gießdicke des Gießstrang von 40 bis 60mm bilden.

## Claims

1. Casting-and-rolling plant (100) for producing metal strips (220), comprising:
a mould (110) with a vertical outlet for producing a cast strip (210),
at least one strip guide (12) for deflecting the cast strip from the vertical to the horizontal,
wherein the strip guide (120) has a vertical part (125), which follows the mould in casting direction (R), and a deflecting part (128), wherein the vertical part has a first parallel section (125-1) following the mould, a reduction section (125-2) following the parallel section in casting direction and a second parallel section (125-3), which follows the reduction section in casting direction and in which hardening-through of the cast strip takes place;
a dividing-up device (130) for dividing up the cast strip (210) into metal strips (220) of predetermined length;
a tunnel furnace (140);
a Steckel rolling mill (160);
a cooling path (170); and
a coiler (180) for coiling the rolled metal strip (220) to form a coil (250);
**characterised in that**
the supported length (H1) of the casting-and-rolling plant (100), which extends from the casting surface in the mould to the last roller of the second parallel part (135-3) of the strip guide (120), is 2 to 5 metres;
the vertical part (125) of the strip guide is formed from at most two segments with a fixed side and a movable side;
the diameter (D) of all strip guide rollers (122) in the strip guide is less than 140 millimetres; and
the overall constructional height (H2) of the casting-and-rolling plant (100) is less than 7.5 metres.

2. Casting-and-rolling plant (100) according to claim 1, **characterised in that** the first parallel section (125-1) is smaller than 500 millimetres and comprises one to three roller pairs, which are arranged in succession in casting direction, or a grating for initial bending-free guidance of the cast strip (210).

3. Casting-and-rolling plant (100) according to one of the preceding claims, **characterised in that** the reduction section (125-2) comprises three to eight roller pairs, which are arranged in succession in casting direction over a length of less than 1.5 metres and form a liquid core reduction (LCR) path.

4. Casting-and-rolling plant (100) according to any one of the preceding claims, **characterised in that** the second parallel section (125-3) has a length of less than 1.5 metres.

5. Casting-and-rolling plant (100) according to any one of the preceding claims, **characterised in that** the gap of at least the roller pair (123), which is last in casting direction, of the second parallel part (125-3) of the strip guide is settable to a casting thickness for the cast strip of 20 to 40 millimetres.

6. Casting-and-rolling plant (100) according to any one of the preceding claims, **characterised in that** the narrow sides of the mould (110) form a casting thickness of the cast strip of 40 to 60 millimetres.

## Revendications

1. Installation de coulée continue (100) pour la fabrication de bandes métalliques (220), présentant :
une lingotière (110) comprenant une sortie verticale pour la production d'une barre de coulée continue (210) ;
au moins un guidage de barre (120) pour la déviation de la barre de coulée continue de la verticale à l'horizontale ; dans laquelle le guidage de barre (120) présente une partie verticale (125) qui fait suite à la lingotière dans la direction de coulée continue (R) et une partie faisant office de déviation (128) ; dans laquelle la partie verticale présente un premier tronçon parallèle (125-1)qui fait suite à la lingotière, un tronçon de réduction (125-2) qui fait suite au tronçon parallèle dans la direction de coulée continue et un deuxième tronçon parallèle (125-3) qui fait suite au tronçon de réduction dans la direction de coulée continue, deuxième tronçon dans lequel a lieu la solidification complète de la barre de coulée continue ;
un mécanisme de découpe (130) pour la découpe de la barre de coulée continue (210) afin d'obtenir des bandes métalliques (220) possédant une longueur prédéterminée ;
un four tunnel (140) ;
un laminoir Steckel (160) ;
un tronçon de refroidissement (170) ; et
un mécanisme de bobinage (180) pour le bobinage de la bande métallique laminée (220) afin d'obtenir une bobine (250) ;
**caractérisée**
**en ce que** la longueur supportée (H1) de l'installation de coulée continue (100), qui s'étend depuis la surface du bain dans la lingotière jusqu'au dernier rouleau de la deuxième partie parallèle (125-3) du guidage de barre (120), s'élève de 2 à 5 m ;
**en ce que** la partie verticale (125) du guidage de barre est formée à partir d'un maximum de deux segments possédant un côté fixe et un côté mobile ;
**en ce que** le diamètre (D) de tous les rouleaux du guidage de barre (122) est inférieur à 140 mm dans le guidage de barre ; et
**en ce que** l'encombrement total (H2) de l'installation de coulée continue (100) est inférieur à 7,5 m.

2. Installation de coulée continue (100) selon la revendication 1, **caractérisée en ce que** le premier tronçon parallèle (125-1)est inférieur à 500 mm et comprend de 1 à 3 paires de rouleaux, qui sont disposées les unes derrière les autres dans la direction de coulée continue, ou une grille pour le guidage de la barre de coulée continue (210) dans un premier temps en l'absence de flexion.

3. Installation de coulée continue (100) selon l'une quelconque des revendications précédentes, **caractérisée en ce que** le tronçon de réduction (125-2) présente jusqu'à 8 paires de rouleaux, qui sont disposées les unes derrière les autres dans la direction de coulée continue sur une longueur inférieure à 1,5 m et qui forment un tronçon de réduction de type Liquid-Core-Reduction LCR.

4. Installation de coulée continue (100) selon l'une quelconque des revendications précédentes, **caractérisée en ce que** le deuxième tronçon parallèle (125-3) présente une longueur inférieure à 1,5 m.

5. Installation de coulée continue (100) selon l'une quelconque des revendications précédentes, **caractérisée en ce que** l'on peut régler la fente d'au moins la dernière paire de rouleaux (123) du guidage de barre dans la direction de coulée continue à une épaisseur de coulée continue pour la barre de coulée continue de 20 à 40 mm.

6. Installation de coulée continue (100) selon l'une quelconque des revendications précédentes, **caractérisée en ce que** les petits côtés de la lingotière (110) forment une épaisseur de coulée continue de la barre de coulée continue de 40 à 60 mm.
